# EUROPÄISCHE PATENTSCHRIFT

(11) **EP 0 994 757 B1**
(45) Veröffentlichungstag und Bekanntmachung des Hinweises auf die Patenterteilung: **23.11.2005**
(21) Anmeldenummer: 98940053.6
(22) Anmeldetag: 24.06.1998
(51) Int. Cl.: B21B 37/00

(54) **VERFAHREN UND EINRICHTUNG ZUR STEUERUNG BZW. VOREINSTELLUNG EINES WALZGERÜSTES**
PROCESS AND SYSTEM FOR CONTROLLING OR PRE-SETTING A ROLL STAND
PROCEDE ET DISPOSITIF POUR LA COMMANDE ET LE PREREGLAGE D'UNE CAGE DE LAMINOIR

(30) Priorität: 07.07.1997 DE 19728979
(43) Veröffentlichungstag der Anmeldung: 26.04.2000
(73) Patentinhaber: SIEMENS AKTIENGESELLSCHAFT, 80333 München (DE)
(72) Erfinder: BRÜSTLE, Roland, D-91077 Neunkirchen (DE); RIETBROCK, Uwe, D-91334 Hemhofen (DE); SCHÄFFNER, Clemens, D-82152 Martinsried (DE)
(86) Internationale Anmeldenummer: PCT/DE1998/001740
(87) Internationale Veröffentlichungsnummer: WO 1999/002282

(56) Entgegenhaltungen:
- EP-A- 0 560 688
- WO-A-98/15882
- DE-A- 4 301 130
- DE-A- 4 416 317
- DE-C- 19 527 521
- CHO S ET AL: "RELIABLE ROLL FORCE PREDICTION IN COLD MILL USING MULTIPLE NEURAL NETWORKS" IEEE TRANSACTIONS ON NEURAL NETWORKS, Bd. 8, Nr. 4, Juli 1997, Seiten 874-882, XP000656476
- LINDHOFF D ET AL: "ERFAHRUNGEN BEIM ENSATZ NEURONALER NETZE IN DER WALZWERKSAUTOMATISIERUNG" STAHL UND EISEN, Bd. 114, Nr. 4, 18. April 1994, Seiten 49-53, 208, XP000449399
- AUZINGER D ET AL: "NEUE ENTWICKLUNGEN BEI PROZESSMODELLEN FUER WERMBREITBANDSTRASSEN" STAHL UND EISEN, Bd. 116, Nr. 7, 15. Juli 1996, Seiten 59-65, 131, XP000629440
- PICAN N ET AL: "ARTIFICIAL NEURAL NETWORKS FOR THE PRESETTING OF A STEEL TEMPER MIL" IEEE EXPERT, Bd. 1, Nr. 1, 1. Februar 1996, Seiten 22-27, XP000585051
- ORTMANN B: "MODERNISIERUNG DER AUTOMATISIERUNGSSYSTEME DER WARMBREITBANDSTRASSEBEI VOEST-ALPINE STAHL LINZ" STAHL UND EISEN, Bd. 115, Nr. 2, 16. Februar 1995, Seiten 35-40, 134, XP000496373
- PATENT ABSTRACTS OF JAPAN vol. 096, no. 001, 31. Januar 1996 & JP 07 246411 A (TOSHIBA CORP), 26. September 1995
- PATENT ABSTRACTS OF JAPAN vol. 018, no. 079 (M-1557), 9. Februar 1994 & JP 05 293516 A (MITSUBISHI HEAVY IND LTD), 9. November 1993

## Beschreibung

Die Erfindung betrifft ein Verfahren zur Steuerung und/oder Voreinstellung eines Walzgerüstes zum Walzen eines Walzbandes nach dem Oberbegriff des Anspruchs 1. Sie betrifft ferner eine korrespondierende Einrichtung zur Durchführung des Verfahrens.

Ein Verfahren nach dem Oberbegriff des Anspruchs 1 und eine korrespondierende Einrichtung sind beispielsweise aus dem Fachaufsatz "Erfahrungen beim Einsatz neuronaler Netze in der Walzwerksautomatisierung" von D. Lindhoff et al., erschienen in Stahl und Eisen, Band 114 (1994), Heft 4, Seiten 49 bis 53, bekannt.

Aus der DE 44 16 317 A1 ist ein ähnliches Verfahren bekannt. Bei dieser Schrift erfolgt aber keine Korrektur der Walzkraft, des Walzmoments und/oder der Voreilung mittels eines weiteren neuronalen Netzes.

Aus der DE 195 27 521 C1 ist ein Verfahren zur Steuerung und/oder Voreinstellung eines Walzgerüsts zum Walzen eines Metallbandes bekannt, bei dem die Steuerung und/oder Voreinstellung des Walzgerüsts in Abhängigkeit von einer Walzkraft, einem Walzmoment oder einer Voreilung erfolgt, wobei die Walzkraft, das Walzmoment und/oder die Voreilung mittels eines Walzmodells zumindest in Abhängigkeit von der Härte des Metallbandes und/oder der Reibung zwischen dem Metallband und den Walzen des Walzgerüst berechnet werden.

Zur Voreinstellung einer Walzstraße bzw. eines Walzgerüstes vor Einfädeln des zu walzenden Walzbandes bzw. zur Steuerung der Walzstraße bzw. des Walzgerüstes nach Einfädeln des Walzbandes müssen Größen wie Walzkraft, Walzmoment oder Voreilung oder mehrere dieser Größen bekannt sein. Es ist möglich, diese Größen mittels eines Walzmodells zu ermitteln, in das als Eingangsgrößen die Bandhöhe, der Einlauf des Walzbandes, die Bandbreite, der Bandzug, die Materialhärte und/oder die Reibung zwischen Walzen und Walzband eingehen. Es hat sich jedoch gezeigt, dass bei einem derartigen Verfahren die Qualitätsanforderungen, insbesondere für höherwertige Stähle, häufig nicht eingehalten werden können. Entsprechend ist es Aufgabe der Erfindung, die Qualität eines gewalzten Stahls, insbesondere durch Einhalten von Dicken oder Härtetoleranzen, zu erhöhen.

Die Aufgabe wird erfindungsgemäß durch ein Verfahren mit den Merkmalen des Anspruchs 1 und eine Einrichtung mit den Merkmalen des Anspruchs 6 gelöst.

Weitere vorteilhafte und erfinderische Einzelheiten ergeben sich aus der nachfolgenden Beschreibung von Ausführungsbeispielen, anhand der Zeichnungen und in Verbindung mit den Unteransprüchen. Im einzelnen zeigen:
- FIG 1: die physikalischen Verhältnisse einer Walzstraße sowie den Zusammenhang zwischen Dickenreduktion und Materialhärte,
- FIG 2: die physikalischen Verhältnisse in einem Walzspalt,
- FIG 3: ein Vorgehen am Eingang des Walzmodells,
- FIG 4: ein Vorgehen am Ausgang des Walzmodells,
- FIG 5: ein erfindungsgemäßes Vorgehen am Ein- und Ausgang des Walzmodells,
- FIG 6: ein Trainingsverfahren für neuronale Netze in einer besonders vorteilhaften Ausgestaltung,
- FIG 7: ein alternatives Trainingsverfahren für ein neuronales Netz zur Bestimmung der Materialhärte und

FIG 1 zeigt die physikalischen Verhältnisse einer Walzstraße sowie den Zusammenhang zwischen Dickenreduktion und Materialhärte. Dabei bezeichnen Bezugszeichen FSᵢ die Voreilung am i-ten Gerüst, MRᵢ das Walzmoment am i-ten Gerüst, FRᵢ die Walzkraft am i-ten Gerüst, FTᵢ den Bandzug am i-ten Gerüst, epsᵢ die relative Dickenabnahme am i-ten Gerüst, MS die Materialhärte, d. h. die Härte des Walzbandes, Vᵢ die Bandgeschwindigkeit nach dem i-ten Gerüst und Hᵢ die Banddicke nach dem i-ten Gerüst. Die relative Dickenabnahme epsᵢ ergibt sich dabei aus:${\text{eps}}_{\text{i}} \text{=} \frac{{\text{H}}_{\text{0}} {\text{- H}}_{\text{i}}}{{\text{H}}_{\text{0}}}$ mit H₀: Banddicke beim Abhaspeln und
Hᵢ: Banddicke nach dem i-ten Gerüst, i = 1,2,3,4,5 bei 5 Gerüsten.

Die Voreilung FSᵢ am i-ten Gerüst ist definiert als${\text{FS}}_{\text{i}} \text{=} \frac{{\text{V}}_{\text{i}}}{{\text{V}}_{\text{wi}}}$ mit V_{wi} = Umfangsgeschwindigkeit der i-ten Walze.

Wird die Walze kreisförmig angenommen, so ergibt sich die Umfangsgeschwindigkeit der i-ten Walze gemäß:${\text{V}}_{\text{wi}} {\text{= 2π • R}}_{\text{AW}} {\text{• n}}_{\text{i}}$ mit
R_{AW} = Walzenradius der i-ten Walze und
nᵢ = Drehzahl der i-ten Walze.

Bezugszeichen 1, 2, 3, 4 und 5 bezeichnen Walzgerüste, Bezugszeichen 6 einen Abhaspel, Bezugszeichen 7 ein Walzband und Bezugszeichen 8 einen Aufhaspel.

FIG 1 zeigt ferner den Zusammenhang zwischen Materialhärte MS und Dickenabnahme eps bzw. Dickenreduktion. Dieser Zusammenhang wird besonders geeignet durch die Funktion${\text{MS = MS(eps) = MSO + MSI • eps}}^{\text{MSE}}$ beschrieben.

FIG 2 verdeutlicht die physikalischen Zusammenhänge in einem Walzspalt, die vorteilhafterweise Eingang in die Modellierung mit einem Walzmodell finden. Die Verhältnisse im Walzspalt werden vorteilhafterweise durch ein Streifenmodell modelliert, wobei es aus Symmetriegründen ausreicht, nur den oberen oder nur den unteren Teil des Walzgerüstes zu modellieren, so dass eine Grenze des Walzmodells die Symmetrieachse 23 des Walzbandes 27 ist. Das Band 27 wird im Bereich der Kontaktfläche Band - Walze in Streifen 28 (aufgrund der Übersichtlichkeit ist nur ein Streifen mit einem Bezugszeichen versehen) senkrecht zur Bewegungsrichtung des Bandes 27 zerlegt. Innerhalb jedes Streifens 28 werden die Materialspannungskräfte F_{Q} in horizontaler und vertikaler Richtung berechnet und über Gleichgewichtsbedingungen an den Streifenrändern aneinander angepasst. In FIG 2 sind einige Materialspannungskräfte F_{Q} exemplarisch eingetragen. Die vertikalen Materialspannungskräfte F_{Q} führen zu einer Abplattung 26 der Walze 21. Die Berechnung des abgeplatteten Walzenradius R_{B} erfolgt iterativ mit Hilfe des Streifenmodells und eines Modells, das die Verformung der Walze beschreibt.

Die Fließscheide 20 ist der Ort, an dem sich das Material gerade mit der Umfangsgeschwindigkeit der Walze 21 bewegt. Vor der Fließscheide 20 bewegt sich das Material langsamer, hinter der Fließscheide 20 schneller als die Umfangsgeschwindigkeit der Walze 21. Außer am Ort der Fließscheide 20 tritt demnach überall zwischen Arbeitswalze 21 und Material eine Relativbewegung 24, 25 auf. Diese Relativbewegung 24, 25 führt zu erheblichen Reibkräften.

FIG 3 zeigt eine Verbesserung der Ausgangsgrößen eines Walzmodells 32 durch Veränderung von Eingangsgrößen 32 des Walzmodells 31 mittels einer auf neuronalen Netzen basierenden Informationsverarbeitung 33. Die Vorgehensweise gemäß FIG 3 als solche ist dabei nicht Gegenstand der vorliegenden Erfindung. Dabei ermittelt das Walzmodell 31 in Abhängigkeit der Eingangsgrößen 30 und 32 Ausgangsgrößen 34. Diese Ausgangsgrößen sind Walzkraft, Walzmoment und/oder Voreilung. Die Eingangsgrößen 32 werden mittels einer auf neuronalen Netzen basierenden Informationsverarbeitung oder eines neuronalen Netzes 33 in Abhängigkeit von Eingangsgrößen 35 des neuronalen Netzes 33 gebildet. Die Eingangsgrößen 30 und 32 sind z. B. die Zugkraft im Walzband, die Bandbreite, die Einlaufdicke des Walzbandes, die Härte des Walzbandes und/oder die Reibung zwischen Walze und Walzband. Von diesen wird vorteilhafterweise eine, insbesondere die Härte des Walzbandes, durch das neuronale Netz 33 ermittelt. In diesem Fall sind die Eingangsgrößen 35 des neuronalen Netzes z. B. materialspezifische Daten wie z. B. die Legierungsanteile, die Einlaufdicke, die Auslaufdicke sowie Kenndaten über eine vorherige Verarbeitung wie z. B. Dickereduktion oder Temperatur bei der vorhergehenden Verarbeitung.

FIG 4 zeigt eine andere Möglichkeit zur Verbesserung der Ausgangsgrößen eines Walzmodells 41 durch Korrektur der Ausgangsgrößen 47 des Walzmodells 41. Auch die Vorgehensweise gemäß FIG 4 ist als solche nicht Gegenstand der vorliegenden Erfindung. Das Walzmodell 41 ermittelt in Abhängigkeit von Eingangsgrößen 43, wie etwa Materialhärte, Reibung zwischen Walzen und Walzband, Zugspannung, Bandbreite oder Einlaufdicke des Walzbandes, Ausgangsgrößen 47. Diese Ausgangsgrößen sind Walzkraft, Walzmoment und/oder Voreilung. Die Ausgangsgrößen 47 des Walzmodells 41 werden durch einen Korrekturblock 45 in Abhängigkeit von Korrekturparametern 44 korrigiert. Ausgangsgrößen des Korrekturblocks 45 sind entsprechend korrigierte Werte für Walzkraft FR, Walzmoment MR und/oder Voreilung FS. Es ist besonders vorteilhaft, die Ausgangsgrößen 47 des Walzmodells 41 durch Multiplikation mit den Korrekturparametern 44 zu korrigierten Werten für Walzkraft FR, Walzmoment MR oder Voreilung FS zu verknüpfen. Die Korrekturparameter 44 werden mittels eines neuronalen Netzes 42 in Abhängigkeit von Eingangsgrößen 46 ermittelt.

FIG 5 zeigt eine besonders vorteilhafte Ausgestaltung der Erfindung. Dabei bezeichnet Bezugszeichen 51 ein Walzmodell. Eingangsgrößen 64 und MS des Walzmodells 51 sind die Materialhärte MS sowie angedeutet durch Bezugszeichen 64 bestimmte walzband- bzw. gerüstspezifische Daten wie z. B. Reibung zwischen Walzen und Walzband, Zugspannung, Bandbreite und Einlaufdicke des Walzbandes. Die Materialhärte MS wird mittels eines neuronalen Netzes, Materialnetz 50, in Abhängigkeit bestimmter Eingangsgrößen 60 berechnet. Diese Eingangsgrößen 60 können sein: Legierungsanteile, Einlaufdicke, Auslaufdicke, Temperatur sowie Informationen zur Charakterisierung der Vorverarbeitung wie z. B. vorhergehender Reduktionsgrad oder vorhergehende Verarbeitungstemperatur. Ausgangsgrößen 65 des Walzmodells 51 sind Werte für Walzkraft, Walzmoment und/oder Voreilung. Diese werden in einem Korrekturblock 53 in Abhängigkeit von Korrekturparametern FRCP, MRCP, FSCP korrigiert, die mittels eines neuronalen Netzes, Gerüstnetz 52, in Abhängigkeit von Eingangsgrößen 61 berechnet werden. Diese Eingangsgrößen 61 sind u. a. die Banddicke, die Bandbreite sowie walzspezifische Daten. Ausgangsgrößen 66 des Korrekturgliedes 53 sind korrigierte Werte für Walzkraft, Walzmoment und/oder Voreilung. Diese werden einem weiteren Korrekturglied 55 zugeführt, das diese mittels der Korrekturparameter FRCD, MRCD und FSCD weiter korrigiert. Die Korrekturparameter FRCD, MRCD, FSCD werden mittels eines neuronalen Netzes, Tagesnetz 54, in Abhängigkeit von Eingangsgrößen 62 berechnet. Diese Eingangsgrößen sind u. a. Banddicke, Bandbreite sowie walzspezifische Daten. Ausgangsgrößen 67 des Korrekturgliedes 55 sind korrigierte Werte für Walzkraft, Walzmoment und Voreilung, die mittels eines weiteren Korrekturgliedes in Abhängigkeit von Korrekturparameter FRCS, MRCS und FSCS weiter korrigiert werden. Die Korrekturparameter FRCS, MRCS, FSCS werden mittels eines neuronalen Netzes, Geschwindigkeitsnetz 56, in Abhängigkeit von Eingangsgrößen 63 berechnet. Die Eingangsgrößen 63 sind die Geschwindigkeit des Walzbandes sowie u. a. Banddicke, Bandbreite und walzspezifische Daten. Ausgangsgröße 68 des Korrekturgliedes 57 sind korrigierte Werte für Walzkraft, Walzmoment und Voreilung, die mittels eines weiteren Korrekturgliedes 59 in Abhängigkeit eines Korrekturfaktors β zur Feinkorrektur und Anpassung an das aktuelle Walzband korrigiert werden. Ausgangsgrößen des Korrekturgliedes 59 sind korrigierte Werte für Walzkraft FR, Walzmoment MR und Voreilung FS. Die Korrekturglieder 53, 55, 57, 59 können z. B. Multiplikatoren sein. Grundsätzlich kommen auch anderen Korrekturstrategien in Frage. Derartige Korrekturstrategien bzw. Verknüpfungen von neuronalen Netzen, die für die vorgegebene Anwendung einsetzbar sind, sind bekannt.

Das Materialnetz 50 liefert die Materialhärte MS z. B. in Form der in FIG 1 beschriebenen Regressionsparameter MSI, MSO und MSE. Das Gerüstnetz 52 liefert gerüstspezifische Korrekturfaktoren FRCP, MRCP und FSCP für Walzkraft, Walzmoment und Voreilung. Das Materialnetz 50 und das Gerüstnetz 52 werden vorteilhafterweise mit Daten trainiert, die Material und Walzgerüst über die Lebensdauer des Walzgerüstes repräsentieren.

Das Tagesnetz 54 liefert die Korrekturfaktoren FRCD, MRCD und FSCD für Walzkraft, Walzmoment und Voreilung, die die relativ kleinen Änderungen entsprechend der Tagesform des Walzgerüstes beschreiben. Entsprechend erfolgt das Training des Tagesnetzes 54 mit jungen Datensätzen, z. B. Datensätzen, die nicht älter sind als drei Tage.

Das Geschwindigkeitsnetz 56 liefert die geschwindigkeitsabhängigen Korrekturfaktoren FRCS, MRCS und FSCS für Walzkraft, Walzmoment und Voreilung. Mit dem Geschwindigkeitsnetz 56 werden insbesondere reibungsspezifische Abweichungen kompensiert. Die Reibung zwischen Walze und Walzband hängt stark von der Bandgeschwindigkeit ab. Die Reibung ist i. a. um so kleiner, je höher die Bandgeschwindigkeit ist, da sich zwischen Walzband und Walzen mit zunehmender Geschwindigkeit ein Schmierfilm ausbildet.

FIG 6 zeigt ein Trainingsverfahren für eine erfindungsgemäße Struktur entsprechend FIG 5. Dabei repräsentieren MSE, MSI und MSO die Materialhärte entsprechend MS in FIG 5. Die Bedeutung von MSE, MSI und MSO ist in FIG 1 erklärt. FR, MR, FS, β, FRCL, MRCL, FSCL, FRCD, MRCD, FSCD, FRCS, MRCS und FSCS haben die gleiche Bedeutung wie in FIG 5. Die Eingangsgrößen 86, 87, 88, 89 entsprechen den Eingangsgrößen 60, 61, 62, 63 in FIG 5. Bezugszeichen 76, 77, 78 bezeichnen Materialnetze mit den zugehörigen Trainings- bzw. Lernalgorithmen. Bezugszeichen 81 bezeichnet ein Gerüstnetz mit einem zugehörigen Lern- bzw. Trainingsalgorithmus, Bezugszeichen 82 ein Tagesnetz mit zugehörigem Lern- bzw. Trainingsalgorithmus und Bezugszeichen 83 ein Geschwindigkeitsnetz mit zugehörigem Lernalgorithmus. Bezugszeichen 70 bezeichnet einen Datenspeicher bzw. eine Datenbasis, in den Daten AC, FRA, MRA und FSA abgespeichert sind, die Kenndaten für einen repräsentativen Querschnitt aller im entsprechenden Walzgerüst/Walzstraße gewalzten Bänder bilden. FRA, MCA und FSA sind die tatsächlichen Werte für Walzkraft, Walzmoment und Voreilung über einen langen Zeitraum, z.B. über die Lebensdauer des Walzgerüstes, betrachtet. Sie werden aus dem walzspezifischen Daten AC gebildet. Der Funktionsblock 80 bezeichnet ein invertiertes Walzmodell und ein Regressionsmodell, wobei mittels des invertierten Walzmodells aus den Daten AC die tatsächliche Materialhärte an den einzelnen Gerüsten der Walzstraße ermittelt wird und wobei mittels des Regressionsmodells aus den Werten für Materialhärte der einzelnen Gerüste die tatsächlichen Werte für die Parameter MSE, MSI und MSO gebildet werden. Mittels der vom Regressionsmodell 80 ermittelten Werte MSO, MSI und MSE werden die Materialnetze 76, 77, 78 trainiert. Mittels der Werte MSE, MSI und MSO, die vom Materialnetz 76, 77, 78 ausgegeben werden, sowie weiterer Eingangsgrößen 90 berechnet ein Walzmodell 79 Werte für Walzkraft, Walzmoment und Voreilung. Dabei entsprechen die Eingangsgrößen 90 den Eingangsgrößen 64 aus FIG 5.

Das Gerüstnetz 81 wird in Abhängigkeit der Eingangsgrößen 87 der Daten AC, FRA, MRA und FSA sowie der Ausgangsgrößen des Walzmodells 79 trainiert. Mittels eines Korrekturblocks 53 (vgl. FIG 5) werden die Ausgangsgrößen des Walzmodells 79 mit den Korrekturparametern FRCL, MRCL und FSCL, die das Gerüstnetz 81 ausgibt, korrigiert.

Mit den Ausgangsgrößen des Korrekturblocks 53, den Eingangsgrößen 88 sowie den Daten DC, FRD, MRD und FSD wird das Tagesnetz 82 trainiert. Ausgangsgrößen des Tagesnetzes 82 sind die Korrekturparameter FRCD, MRCD und FSCD, die Eingangsgrößen in einem Korrekturblock 55 sind, mittels dessen die Ausgangsgrößen des Korrekturblocks 53 korrigiert werden. Die Parameter DC, FRD, MRD und FSD aus der Datenbasis 71 entsprechen den Daten AC, FRA, MRA und FSA, wobei sie im Gegensatz zu den Daten AC, FRA, MRA und FSA nur Walzbänder des letzten Tages bzw. der letzten Tage repräsentieren.

Die Ausgangsgrößen des Korrekturblocks 55, die Eingangsgrößen 89 sowie die Daten ACC sind Eingangsgrößen in das Geschwindigkeitsnetz 83 bzw. dessen Lernalgorithmus. Ferner gehen in das Geschwindigkeitsnetz 83 bzw. dessen Lernalgorithmus Korrekturparameter FRCS, MSCS und FSCS ein, die mittels eines Geschwindigkeitskorrekturgliedes 85 ermittelt werden. Dabei transformiert das Geschwindigkeitskorrekturglied 85 auf eine Normgeschwindigkeit normierte Korrekturparameter FRC, FSC und MSC in bezug auf die aktuelle Geschwindigkeit des Walzbandes. Die Daten ACC entsprechen den Daten AC, wobei sie jedoch nur das aktuelle Walzband repräsentieren. Entsprechend enthält die Datenbasis bzw. der Datenspeicher 72 nur die Daten für das aktuelle Walzband. Ausgangsgrößen des Geschwindigkeitsnetzes 83 sind Korrekturparameter FRCS, MRCS, FSCS, die in einen weiteren Korrekturblock 57 eingehen. Der Ausgang dieses Korrekturblocks geht in einen weiteren Korrekturblock 59 ein.

Ebenfalls Eingangsgröße des Korrekturblocks 59 bildet ein Parameter β, der in einem Speicher 84 abgespeichert ist. Ausgang des Korrekturblocks 59 sind korrigierte Werte für Walzkraft FR, Walzmoment MR und Voreilung FS. Die zum Training der neuronalen Netze verwendeten adaptiven Werte für Walzkraft FRA, Walzmoment MRA, Voreilung FSA bzw. die für das Training der neuronalen Netze verwendeten Korrekturwerte FRC, FSC und MSC für Walzkraft, Voreilung und Walzmoment werden in Abhängigkeit von Schätzwerten ermittelt, die mittels eines Walzmodells in Abhängigkeit der bekannten Datensätze berechnet werden.

Das Training der neuronalen Netze erfolgt also in einem Langzeitlernteil 73, einem Tages- oder Kurzzeitlernteil 74 sowie einem Geschwindigkeitslernteil 75.

FIG 7 zeigt ein alternatives Training des Materialnetzes, wobei die Materialhärten für n Walzgerüste verwendet werden. Dabei bezeichnet Bezugszeichen 70 eine Datenbasis entsprechend FIG 6, AC walzspezifische Daten (vgl. FIG 6), Bezugszeichen 100 ein Materialnetz mit Lernalgorithmus, 101 ein Regressionsmodell und Bezugszeichen 102 ein Walzmodell. Dabei werden die Materialhärten MS_{1...n} an den einzelnen Gerüsten sowie optional die Walzbandtemperatur Tₛₜᵣᵢₚ und die den einzelnen Walzgerüsten zugeordneten Gesamtdickenreduktion eps_{1...n} vom Materialnetz 100 ausgegeben. Anstelle der Regressionsparameter MSU, MSI, MSE gibt das Materialnetz 100, das aus einem oder mehreren neuronalen Netzen besteht, die Materialhärten MS_{1...n} aus, die anschließend mittels eines Regressionsmodells 101 zu Regressionsparametern MSO, MSI und MSE umgeformt werden. Der Regressionsparameter MST ist ein die Temperaturabhängigkeit repräsentierender Parameter, der optional berechnet werden kann, wenn auch die Temperatur Tₛₜᵣᵢₚ des Walzbandes in das Materialnetz 100 eingeht. Dieser Parameter ist insbesondere dann vorteilhaft, wenn das erfindungsgemäße Verfahren nicht für das Kaltwalzen, sondern für das Warmwalzen eingesetzt wird.

Die Bestimmung der Schätzwerte , und , aus denen die Werte FRC, MRC und FSC, die zum Training der neuronalen Netze verwendet werden (vgl. FIG 6), berechnet werden, wird im folgenden verdeutlicht. Sind MSO, MSI und MSE Eingangsgrößen des Walzmodells, so gilt für das i-te Gerüst

Analog gilt für das Walzmoment und für die Voreilung

, und bezeichnen die Schätzwerte der jeweiligen Modelle.

B bezeichnet die Bandbreite, Hᵢ₋₁ die Banddicke vor dem i-ten Gerüst, Hᵢ die Banddicke hinter dem i-ten Gerüst, FTᵢ₋₁ den Bandzug vor dem i-ten Gerüst, FTᵢ den Bandzug hinter dem i-ten Gerüst und v_{Wi} die Umfangsgeschwindigkeit der Arbeitswalzen im i-ten Gerüst.

FRC, MRC und FSC berechnen sich aus$\text{FRC =} \frac{{\text{FR}}_{\text{ist}}}{\text{FR·FRCS·FRCD·FRCV}}$$\text{MRC =} \frac{{\text{MR}}_{\text{ist}}}{\text{MR·MRCS·MRCD·MRCV}}$$\text{FSC =} \frac{{\text{FS}}_{\text{ist}}}{\text{FS·FSCS·FSCD·FSCV}}$ dabei sind FRᵢₛₜ, MRᵢₛₜ und FSᵢₛₜ die aktuellen Werte für Walzkraft, Walzmoment und Voreilung.

FRA, MRA und FSA berechnen sich aus:$\text{FRA =} \frac{{\text{FR}}_{\text{ist}}}{\text{FR}}$$\text{MRA =} \frac{{\text{MR}}_{\text{ist}}}{\text{MR}}$$\text{FSA =} \frac{{\text{FS}}_{\text{ist}}}{\text{FS}}$

Bis auf die Parameter MSO, MSI und MSE sowie die Reibung µ liegen für alle Eingangsgrößen Istwerte vor. Die Reibwerte µ werden jedoch z. B. tabellarisch hinterlegt. Es ist aber auch möglich, die Reibung µ mit einem neuronalen Netz in analoger Weise wie die Materialhärte zu bestimmen.

Mit dem erfindungsgemäßen Verfahren können entweder die Materialhärte oder die Reibung ermittelt werden. Es ist ferner denkbar, beide Größen mittels eines neuronalen Netzes zu ermitteln. Es hat sich jedoch gezeigt, dass es in der Regel ausreichend ist, nur eine der beiden Unbekannten, Materialhärte oder Reibung, mittels eines neuronalen Netzes zu ermitteln. Wird die Materialhärte z. B. erfindungsgemäß mittels eines neuronalen Netzes ermittelt und für die Reibung (grobe) Schätzwerte eingesetzt, so ist das Materialnetz in der Lage, die Fehler in bezug auf die Walzkraft, das Walzmoment oder die Voreilung, die durch ungenaue Kenntnis der Reibung zwischen Walzband und Walze entstehen, zu korrigieren. Versuche haben gezeigt, dass bei schlechten Schätzwerten für die Reibung und Verwendung des erfindungsgemäßen Verfahrens das neuronale Netz einen schlechten Schätzwert für die Materialhärte ermittelt, dass diese Abweichung von der tatsächlichen Materialhärte jedoch den Fehler beim Reibwert kompensiert. Auf diese Weise wird durch das erfindungsgemäße Verfahren zwar ein suboptimaler Wert für die Materialhärte erhalten, jedoch ein besonders präziser Wert für Walzkraft, Walzmoment und Voreilung. Für eine Steuerung bzw. eine Voreinstellung, bei der die zu erwartenden Werte für Walzkraft, Walzmoment und Voreilung, nicht aber der eigentliche Wert der Materialhärte, relevant ist, ist es in den meisten Fällen ausreichend, nur ein Materialnetz, nicht aber ein Reibungsnetz, einzusetzen.

## Patentansprüche

1. Verfahren zur Steuerung und/oder Voreinstellung eines Walzgerüsts (1 - 5) zum Walzen eines Metallbandes (7),
- wobei die Steuerung und/oder Voreinstellung des Walzgerüsts (1 - 5) in Abhängigkeit von einer Walzkraft (FRi), einem Walzmoment (MRi) und/oder einer Voreilung (FSi) erfolgt,
- wobei die Walzkraft (FRi), das Walzmoment (MRi) und/oder die Voreilung (FSi) mittels eines Walzmodells (51) zumindest in Abhängigkeit von der Härte (MS) des Metallbandes (7) und/oder der Reibung zwischen dem Metallband (7) und den Walzen des Walzgerüsts (1 - 5) berechnet werden,
- wobei mindestens eine der Eingangsgrößen (FRi, MRi, FSi, FT0 - FT5, H0 - H4, MS) des Walzmodells (51) mittels eines neuronalen Netzes (50) ermittelt oder korrigiert wird,
- wobei die Walzkraft (FRi), das Walzmoment (MRi) und/oder die Voreilung (FSi) mittels eines weiteren neuronalen Netzes (52, 54, 56) korrigiert werden,
**dadurch gekennzeichnet,**
- **dass** das weitere neuronale Netz (52, 54, 56) ein Gerüstnetz (52) umfasst, das mit walzspezifischen Daten, die einen Mittelwert über die Lebensdauer des Walzgerüsts (1 - 5) bilden, trainiert wird, und
- **dass** das weitere neuronale Netz (52, 54, 56) mindestens ein ergänzendes neuronales Netz (54, 56) umfasst, das Einflüsse mit Zeitkonstanten im Bereich eines Tages bis weniger Tage berücksichtigt.

2. Verfahren nach Anspruch 1,
**dadurch gekennzeichnet,**
**dass** die mittels des neuronalen Netzes (51) ermittelte oder korrigierte Eingangsgröße (FRi, MRi, FSi, FT0 - FT5, H0 - H4, MS) die Härte (MS) des Metallbandes (7) und/oder die Reibung zwischen dem Metallband (7) und den Walzen des Walzgerüsts (1 - 5) ist.

3. Verfahren nach Anspruch 1 oder 2
**dadurch gekennzeichnet,**
**dass** das neuronale Netz (50), gegebenenfalls auch das weitere neuronale Netz (52, 54, 56), nachtrainiert wird bzw. werden.

4. Verfahren nach einem der Ansprüche 1 bis 3,
**dadurch gekennzeichnet,**
**dass** das ergänzende neuronale Netz (54, 56) auch ein Geschwindigkeitsnetz (56) umfasst, das den Einfluss der Geschwindigkeit (v0 - v5) des Metallbandes (7) auf die Walzkraft (FRi), das Walzmoment (MRi) und/oder die Voreilung (FSi) berücksichtigt.

5. Verfahren nach Anspruch 4,
**dadurch gekennzeichnet,**
**dass** das Geschwindigkeitsnetz (56) mit Daten des aktuellen Metallbandes (7) trainiert wird.

6. Einrichtung zur Durchführung eines Verfahrens nach einem der Ansprüche 1 bis 5, mit einem Walzmodell (51), einem dem Walzmodell (51) vorgeordneten neuronalen Netz (50) und einem dem Walzmodell (51) nachgeordneten weiteren neuronalen Netz (52, 54, 56),
- wobei mittels des Walzmodells (51) eine Walzkraft (FRi), ein Walzmoment (MRi) und/oder eine Voreilung (FSi) zumindest in Abhängigkeit von der Härte (MS) eines Metallbandes (7) und/oder der Reibung zwischen dem Metallband (7) und den Walzen eines Walzgerüsts (1 - 5) berechenbar sind,
- wobei mindestens eine der Eingangsgrößen (FRi, MRi, FSi, FT0 - FT5, H0 - H4, MS) des Walzmodells (51) mittels des vorgeordneten neuronalen Netzes (50) ermittelbar oder korrigierbar ist,
- wobei die Walzkraft (FRi), das Walzmoment (MRi) und/oder die Voreilung (FSi) mittels des weiteren neuronalen Netzes (52, 54, 56) korrigierbar sind,
- wobei das weitere neuronale Netz (52, 54, 56) ein Gerüstnetz (52) umfasst, das mit walzspezifischen Daten, die einen Mittelwert über die Lebensdauer des Walzgerüsts (1 - 5) bilden, trainiert wird,
- wobei das weitere neuronale Netz (52, 54, 56) mindestens ein ergänzendes neuronales Netz (54, 56) umfasst, das Einflüsse mit Zeitkonstanten im Bereich eines Tages bis weniger Tage berücksichtigt, und
- wobei anhand der Walzkraft (FRi), des Walzmoments (MRi) und/oder der Voreilung (FSi) das Walzgerüst (1 - 5) steuer- oder voreinstellbar ist.

## Claims

1. Process for controlling and/or presetting a roll stand (1 - 5) for rolling a metal strip (7),
- the control and/or presetting of the roll stand (1 - 5) taking place in dependence on a rolling force (FRi), a rolling torque (MRi) and/or a forward slip (FSi),
- the rolling force (Fri), the rolling torque (MRi) and/or the forward slip (FSi) being calculated by means of a rolling model (51) at least in dependence on the hardness (MS) of the metal strip (7) and/or the friction between the metal strip (7) and the rolls of the roll stand (1 - 5),
- at least one of the input variables (FRi, MRi, FSi, FT0 - FT5, H0 - H4, MS) of the rolling model (51) being determined or corrected by means of a neural network (50),
- the rolling force (FRi), the rolling torque (MRi) and/or the forward slip (FSi) being corrected by means of a further neural network (52, 54, 56),
**characterized**
- **in that** the further neural network (52, 54, 56) comprises a stand network (52), which is trained with roll-specific data which form an average value over the lifetime of the roll stand (1 - 5), and
- **in that** the further neural network (52, 54, 56) comprises at least one supplementary neural network (54, 56), which takes into account influences with time constants in the range from a day to several days.

2. Process according to Claim 1, **characterized in that** the input variable (FRi, MRi, FSi, FT0 - FT5, H0 - H4, MS) determined or corrected by means of the neural network (51) is the hardness (MS) of the metal strip (7) and/or the friction between the metal strip (7) and the rolls of the roll stand (1 - 5).

3. Process according to Claim 1 or 2, **characterized in that** the neural network (50), and possibly also the further neural network (52, 54, 56), is or are retrained.

4. Process according to one of Claims 1 to 3, **characterized in that** the supplementary neural network (54, 56) also comprises a speed network (56), which takes into account the influence of the speed (v0 - v5) of the metal strip (7) on the rolling force (FRi), the rolling torque (MRi) and/or the forward slip (FSi).

5. Process according to Claim 4, **characterized in that** the speed network (56) is trained with data of the particular metal strip (7) at a given time.

6. System for carrying out a process according to one of Claims 1 to 5, with a rolling model (51), a neural network (50) arranged upstream of the rolling model (51) and a further neural network (52, 54, 56) arranged downstream of the rolling model (51),
- a rolling force (FRi), a rolling torque (MRi) and/or a forward slip (FSi) being able to be calculated by means of the rolling model (51) at least in dependence on the hardness (MS) of a metal strip (7) and/or the friction between the metal strip (7) and the rolls of a roll stand (1 - 5),
- at least one of the input variables (FRi, MRi, FSi, FT0 - FT5, H0 - H4, MS) of the rolling model (51) being able to be determined or corrected by means of the upstream neural network (50),
- the rolling force (FRi), the rolling torque (MRi) and/or the forward slip (FSi) being able to be corrected by means of the further neural network (52, 54, 56),
- the further neural network (52, 54, 56) comprising a stand network (52), which is trained with roll-specific data which form an average value over the lifetime of the roll stand (1 - 5),
- the further neural network (52, 54, 56) comprising at least one supplementary neural network (54, 56), which takes into account influences with time constants in the range from a day to several days, and
- the roll stand (1 - 5) being able to be controlled or preset on the basis of the rolling force (FRi), the rolling torque (MRi) and/or the forward slip (FSi).

## Revendications

1. Procédé de commande et/ou de préréglage d'une cage (1 à 5) de laminoir pour le laminage d'un feuillard (7) métallique,
- dans lequel on effectue la commande et/ou le préréglage de la cage (1 à 5) de laminoir en fonction d'une force (Fri) de laminage, d'un couple (Mri) de laminage et/ou d'un préréglage (Fsi),
- dans lequel on calcule la force (Fri) de laminage, le couple (Mri) de laminage et/ou le préréglage (Fsi) au moyen d'un modèle (51) de laminage au moins en fonction de la dureté (MS) du feuillard (7) métallique et/ou du frottement entre le feuillard (7) métallique et les cylindres de la cage (1 à 5) de laminoir,
- dans lequel on détermine ou on corrige au moins l'une des grandeurs (Fri, Mri, Fsi, FT0 à FT5, H0 à H4, MS) d'entrée du modèle (51) de laminage au moyen d'un réseau (50) neuronal,
- dans lequel on corrige la force (Fri) de laminage, le couple (Mri) de laminage et/ou le préréglage (Fsi) au moyen d'un autre réseau (52, 54, 56) neuronal,
**caractérisé**
- **en ce que** l'autre réseau (52, 54, 56) neuronal comprend un réseau (52) de cage, qui subit un apprentissage par des données spécifiques au laminage, qui forment une valeur moyenne sur la durée de vie de la cage (1 à 5) de laminoir, et
- **en ce que** l'autre (52, 54, 56) neuronal comprend au moins un réseau (54, 56) neuronal de complément, qui prend en compte des influences ayant des constantes de temps d ans l'intervalle d'un jour à quelques jours.

2. Procédé suivant la revendication 1,
**caractérisé**
**en ce que** les grandeurs (Fri, Mri, Fsi, FT0 à FT5, H0 à H4, MS) d'entrée déterminées ou corrigées au moyen du réseau (51) neuronal sont la dureté (MS) du feuillard (7) métallique et/ou le frottement entre le feuillard (7) métallique et les cylindres de la cage (1 à 5) de laminoir.

3. Procédé suivant la revendication 1 ou 2,
**caractérisé,**
**en ce que** l'on fait subir au réseau (50) neuronal, le cas échéant aussi à l'autre réseau (52, 54, 56) neuronal, un post-apprentissage.

4. Procédé suivant l'une des revendications 1 à 3,
**caractérisé,**
**en ce que** le réseau (54, 56) neuronal de complément comprend aussi un réseau (56) de vitesse qui tient compte de l'influence de la vitesse (v0 à v5) du feuillard (7) métallique sur la force (Fri) de laminage, sur le couple (Mri) de laminage et/ou sur le préréglage (Fsi).

5. Procédé suivant la revendication 4,
**caractérisé,**
**en ce que** le réseau (56) de vitesse subit un apprentissage avec les données du feuillard (7) métallique en cours.

6. Dispositif de mise en oeuvre d'un procédé suivant l'une des revendications 1 à 5, comprenant un modèle (51) de laminage, un réseau (50) neuronal placé en amont du modèle (51) de laminage et un autre réseau (52, 54, 56) neuronal placé en aval du modèle (51) de laminage,
- dans lequel on peut calculer au moyen du modèle (51) de laminage une force (Fri) de laminage, un couple (Mri) de laminage et/ou un préréglage (Fsi) au moins en fonction de la dureté (MS) d'un feuillard (7) métallique et/ou du frottement entre le feuillard (7) métallique et les cylindres d'une cage (1 à 5) de laminoir,
- dans lequel on peut déterminer ou corriger au moins l'une d es grandeurs (Fri, Mri, Fsi, FT0 à FT5, H0 à H4, MS) d'entrée du modèle (51) de laminage au moyen du réseau (50) neuronal placé en amont,
- dans lequel on peut corriger la force (Fri) de laminage, le couple (Mri) de laminage et/ou le préréglage (Fsi) au moyen de l'autre réseau (52, 54, 56) neuronal,
- dans lequel l'autre réseau (52, 54, 56) neuronal comprend un réseau (52) de cage, qui subit un apprentissage par des données spécifiques au laminage, qui forment une valeur moyenne sur la durée de vie de la cage (1 à 5) de laminoir,
- dans lequel l'autre réseau (52, 54, 56) neuronal comprend au moins un réseau (54, 56) neuronal de complément, qui prend en compte des influences ayant des constantes de temps dans l'intervalle allant d'un jour à quelques jours, et
- dans lequel on peut commander ou prérégler, au moyen de la force (Fri) de laminage, du couple (Mri) de laminage et/ou du préréglage (Fsi), la cage (1 à 5) de laminoir.
